# FASCICULE DE BREVET EUROPEEN

(11) **EP 0 000 295 B1**
(45) Date de publication et mention de la délivrance du brevet: **24.06.1981**
(21) Numéro de dépôt: 78400003.6
(22) Date de dépôt: 01.06.1978
(51) Int. Cl.: B66F 9/10, B60P 1/02

(54) **Chariot élévateur perfectionné**
Hubstapler
Lift truck

(30) Priorité: 29.06.1977 FR 7719913
(43) Date de publication de la demande: 10.01.1979
(73) Titulaire: Itey-Bernard, Georges, F-92380 Garches (FR); REGIE NATIONALE DES USINES RENAULT, 92109 Boulogne-Billancourt (FR)
(72) Inventeur: Itey-Bernard, Georges, F-92380 Garches (FR)
(74) Mandataire: Ernst-Schonberg, Michel

## Description

La présente invention concerne un chariot élévateur du type comportant un châssis, un mât relevable par rapport au châssis, un vérin de commande du relevage et de l'abaissement du mât, un plateau porte-charge solidaire du mât, un axe d'articulation porté par la base du mât et qui est solidaire d'un coulisseau mobile guidé horizontalement sur le châssis.

On connaît par le brevet US-A-1 623 194 un engin de chargement orientable monté sur rails qui manoeuvre à poste fixe une pelle excavatrice. Le porte à faux de la charge est ici permanent pendant le travail de l'engin quelle que soit l'orientation de celui-ci.

Le brevet US-A-2 310 284 décrit une pelle de chargement adaptable à un tracteur à chenilles dont le vérin de relevage guide l'ensemble des bras supports de la pelle entre des poutres horizontales et verticales.

Ces structures connues conduisent donc à la construction de chariots élévateurs chargés à l'avant de l'essieu moteur, que l'on doit également alourdir au niveau de l'essieu arrière directeur, dans le but de repositionner le centre de gravité du chariot dans son polygone de sustentation. Ce polygone est généralement un triangle isocèle, dont les sommets constituent la projection au sol de l'axe d'articulation de l'essieu directeur et les points de contact des roues motrices. Les chariots élévateurs connus sont, de ce fait, relativement volumineux et lourds et dépensent une quantité substancielle d'énergie lors de leur évolution. La position du centre de gravité au dessus du sol augmente les risques de basculement du chariot, par exemple lors des changements de direction et des décélérations. On conçoit également que l'accroissement de la masse du chariot, sa répartition et la position de son centre de gravité engendrent des inerties verticales, transversales et longitudinales et, par voie de conséquence, des mouvements parasites dangereux pour le conducteur et la charge transportée.

L'invention a donc pour principal objet un chariot élévateur à stabilité améliorée dans lequel l'ensemble des moyens visant à améliorer la stabilité du chariot ne modifie aucunement l'encombrement du chariot ni sa masse.

L'invention a également pour objet un chariot élévateur dont l'agencement du dispositif de levage, permet une amélioration notable de la visibilité.

L'invention a encore pour objet un chariot élévateur dont les organes du dispositif de levage occupent une position favorable à la réduction des masses situées à l'avant de l'essieu moteur, à l'abaissement du centre de gravité, et à l'augmentation du champ visuel du conducteur.

Selon l'invention, la base du mât de levage porte un axe d'articulation solidaire d'un coulisseau monté à translation longitudinale à la partie inférieure du châssis du chariot sous l'action d'un moyen de commande.

Dans le chariot élévateur ainsi réalisé, le mât de levage peut occuper toute position inclinée, une position sensiblement horizontale, et son centre de gravité est situé entre le essieux du chariot, ce qui augmente dans une large mesure son équilibre statique et le champ visuel du conducteur.

De plus, comme le centre de gravité du chariot se trouve placé très bas à faible hauteur au-dessus du sol, on insensibilise le chariot aux efforts dynamiques engendrés à la suite des accélérations ou décélérations de celui-ci.

D'autres caractéristiques et avantages du chariot ressortiront de la description d'un exemple de réalisation de celui-ci faite en référence au dessin annexé dans lequel:
-la figure 1 est une vue en élévation du châssis du chariot montrant le mât de levage et le plateau porte-charge en position haute,
-la figure 2 est une vue en élévation latérale du dispositif de commande, montrant le mât de levage et le plateau porte-charge en position basse,
-la figure 3 est une vue en plan du chariot avec son dispositif de commande du plateau porte-charge représenté en position basse.

Le chariot représenté aux figures 1 et 2 comprend un châssis 1, des roues motrices 2, des roues directrices ou motodirectrices 3 faisant partie de deux essieux respectivement situés à l'avant et à l'arrière du chariot.

Le châssis 1 comprend essentiellement à sa base, deux longerons latéraux 5, 6 qui supportent une tôle de liaison 7 et qui sont entretoisés par trois traverses 8, 9, 10. Chaque longeron s'étend entre les roues avant et arrière 2, 3 et est composé d'un profilé en "1" à ailes horizontales orientées vers l'axe longitudinal du chariot. Les ailes des deux profilés précités, constituent des chemins de roulement ainsi qu'on le verra plus loin.

Deux montants verticaux 11, 12 sont solidaires de chaque longeron 5 et 6. Les montants avant 11 supportent l'axe de l'essieu moteur, tandis que les montants arrière 12 assurent l'ancrage des deux corps de vérins dont nous examinerons le rôle plus loin.

Un certain nombre de nervures, non représentées, confèrent au châssis la rigidité et la résistance nécessaires pour absorber le couple de renversement du chariot et la force de réaction du vérin de commande.

Sur le dessin, ont été schématisés la batterie de commande 13 du moteur d'entraînement 14, le réservoir d'huile 15, le contrepoids 16, une partie du carter de protection du conducteur ainsi que le mécanisme de direction 17.

Le dispositif de levage, représenté plus en détail à la figure 1, comprend essentiellement au moins un mât de levage 19 constitué, par exemple, par une poutrelle résistant aux efforts de torsion et de flexion. L'extrémité du mât porte un plateau porte-charge constitué par une fourche 20 à écartement variable, supportée par deux traverses 21 et 22, reliées par des goussets 23, et qui s'étendent transversalement à l'axe longitudinal du chariot. La longeur des traverses 21, 22 est sensiblement inférieure à la largeur du chariot. L'écartement des bras de fourche se fait de manière conventionnelle par coulissement de ces bras sur les traverses 21, 22. Le plateau porte-charge est rendu solidaire du mât de levage au moyen d'un axe 24 porté par les goussets 23.

Pour satisfaire l'objet principal de l'invention, le mât de levage coopère avec un ensemble de moyens qui lui permettent d'occuper leur position horizontale lorsque le plateau porte-charge est abaissé.

Selon l'invention, la base du mât 19 porte un axe d'articulation 25 solidaire d'un coulisseau 26. Ce dernier est réalisé sous la forme d'un petit chariot guidé et comprend essentiellement deux petits longerons entretoisés et porteurs de quatre galets de roulement "g", guidés par la surface du profil en "1" des longerons 5 et 6. Les galets "g" permettent donc la translation du chariot de guidage 26 et, par voie de conséquence, le déplacement de l'axe 25 dans un plan horizontal. Le chariot de guidage 26 porte, par ailleurs, l'axe d'articulation 30 d'une bielle de positionnement principale 28 dont les extrémités tournent autour d'un axe d'articulation 27 et autour de l'axe 30. L'axe d'articulation 27 est fixé à une paire de goussets 29 solidaires de la traverse supérieure 22. Par construction, la distance entre les axes 25 et 30, portés par le chariot de guidage 26, est égale à la distance entre les axes 24 et 27. Les axes 25, 30 et 24, 27 sont, par ailleurs, parallèles entre eux, compris dans des plans parallèles et constituent par voie de conséquence de arêes d'un parallélépipède indéformable lors des déplacements du chariot 26.

Dans le but d'obtenir un déplacement vertical des axes 24, 27 lors de la translation du chariot, le châssis 1 porte l'axe d'articulation fixe 31, d'une bielle de soutien 32, dont la longueur est égale à la moitié de la distance séparan l'axe d'articulation 25 du mât de levage 19 sur le chariot de guidage 26, de l'axe d'articulation 24 du plateau porte-charge à fourches 20. L'axe d'articulation 31 est coaxial à l'axe 24 lorsque le plateau porte-charge occupe une position basse. La bielle de soutien 32 est, par ailleurs, articulée sur le mât 19 autour d'un axe 0' situé à mi-distance des axes parallèles 25, 24 et dans le plan défini par ces axes.

Les caractéristiques constructives précitées assurent la levée de la charge dans un plan vertical sous l'action d'un moyen de commande que nous allons maintenant décrire en référence des figures.

Le mât de levage 19 porte l'ancrage d'un organe de traction attelé à un vérin. L'ancrage de l'organe de traction est constitué par une chape 37 soudée sur le mât. La chape 37 porte l'axe de rotation 36 d'un tenon articulé 38. Le tenon 38 est solidaire de l'organe de traction constitué selon l'exemple choisi par une chaîne 39 qui coopère avec la surface de contact d'une came tournante 40. Deux vérins de manoeuvre 41 assurent ici le mouvement de levée ou d'abaissement du mât. A cet effet, le corps de chaque vérin 41 est articulé sur un montant 12, et la tige de poussée 42 du vérin, porte un galet de tension 43 de la chaîne de traction 39, dont les extrémités sont respectivement ancrées sur le tenon 38 et sur le corps du vérin. L'effort de traction ou de tension sur la chaîne 39 est supporté par l'axe de rotation 45 de la came 40. A cet effet, l'axe 45 est porté par une chape rapportée sur un élément du châssis 1 du chariot. Le profil de la surface de la came 40 est tel que l'effort de commande communiqué au mât 19 par la chaîne 39 soit sensiblement perpendiculaire audit mât. A cet effet, la position de chaîne 39 comprise entre le galet de tension 43 et le tenon 38 s'enroule pendant une fraction de la course du mât autour de la came 40, tout en conservant le couplage avec jeu entre le tenon 38 et une mortaise 46 de ladite came 40. En fin de course du mât, le tenon 38 a quitté la mortaise 46 et ce couplage tenon-mortaise devient de nouveau effectif lors de la descente du mât.

Le fonctionnement de ce dispositif est le suivant:
A la mise en pression du ou des vérins 41, les tiges de poussée 42 correspondantes exercent une tension sur la chaîne 39 et, par voie de conséquence, un effort de traction sur le tenon 38. Le profil de la came 40 permet de limiter les eforts sur le vérin et sur le mât. Selon le mode de réalisation préférentiel du chariot, les efforts de flexion sur le corps du vérin pourront être réduits considérablement et on établira une vitesse de manoeuvre du mât 19 en fonction d'une loi de variation de la pression de commande du vérin. Les déplacements verticaux du plateau porte-charge et les déplacements correspondants des tiges de poussée 42 des vérins sont liés par une loi de variation qui tient compte du profil de la came et des points d'ancrage 37. Il sera en particulier possible de manoeuvrer le mât avec une dépense réduite d'énergie et d'emmagasiner une partie de cette énergie lors de la descente du mât, soit sous la forme d'énergie oléopneumatique stockée dans un réservoir branché sur le vérin 41, soit sous la forme d'effort de compression d'un ressort logé dans le coprs du vérin.

Sous l'action de l'effort de traction communiqué par la chaîne 39, le chariot 26 se déplace le long des longerons 5, 6. Ce déplacement s'accompagne d'une rotation de la bielle de soutien 32 autour de l'axe fixe 31. L'axe d'articulation 0' de la bielle 32 sur le mât 19 décrit donc un arc de cercle autour de l'axe 31 et le plateau porte-charge à fourches 20 se déplace verticalement parallèlement à la verticale passant par ledit axe 31.

Deux tôles parallèles verticales G respectivement boulonnées sur les longerons 5 et 6 et sur les montants verticaux 11, placés à l'avant du chariot, assurent le guidage du mât durant son mouvement de levée ou de descente et évitent les déports accidentels latéraux du mât et de sa charge.

La bielle de positionnement 28 peut porter, si on le désire, un cadre de protection additionnel qui s'étend verticalement devant les genoux du conducteur pendent les évolutions du chariot avec son mât abaissé. Lorsque le plateau porte-charge est, au contraire, en position haute représentée à la figure 1, le cadre additionnel est placé automatiquement au-dessus de la tête du conducteur et le protège contre la chute éventuelle d'une charge.

Sans sortir du cadre de l'invention, il sera bien entendu possible d'utiliser des vérins de commande à double effet intégrés dans la bielle de positionnement 28. De tels vérins auraient pour fonction d'écarter ou de rapprocher l'axe 27 de l'axe 30. Un tel mouvement autoriserait donc, pour une position du mât 19, une légère rotation des fourches 20 autour de l'axe 24, notamment pour faciliter la saisie de la charge.

Il sera également possible d'envisager de nombreuses variantes relatives à l'agencement du mât de charge et de son vérin de commande. En effet, on peut aisément imaginer une commande utilisant un vérin de manoeuvre dont l'organe de traction actionne simultanément un ensemble de deux mâts de levage disposés de part et d'autre de vérin.

## Revendications

1. Chariot élévateur du type comportant un châssis (1 ), un mât (19) relevable par rapport au châssis (1), un vérin de commande (41) du relevage et de l'abaissement du mât (19), un plateau porte-charge (20) solidaire du mât (19), un axe d'articulation (25) porté par la base du mât (19) et qui est solidaire d'un coulisseau mobile (26) guidé horizontalement à la partie inférieure du châssis (1), caractérisé par le fait que le coulisseau (26) porte l'axe d'articulation (20) d'une bielle de positionnement (28) du plateau porte-charge (20), et qu'une bielle de soutien (32), dont la longueur est égale à la moitié de la distance séparant l'axe d'articulation (25) du mât (19) sur le coulisseau (26), de l'axe d'articulation (24) du plateau porte-charge (20) sur le mât (19), est respectivement articulée sur le mât (19) et à la partie inférieure du châssis (1) à l'avant du coulisseau (26).

2. Chariot élévateur, selon la revendication 1, caractérisé par le fait que le coulisseau (26) est guidé sur un chemin de guidage qui est constitué par des longerons latéraux (5), (6) du chariot.

3. Chariot élévateur, selon l'une quelconque des revendications 1 ou 2, caractérisé par le fait que le mât (19) porte l'ancrage (37) d'un organe de traction (39), qui coopère avec un axe de réaction (45) fixé au châssis (1), ), sous l'action du vérin de commande (41).

4. Chariot élévateur, selon la revendication 3, caractérisé par le fait que le corps du vérin de commande (41) porte l'ancrage d'une extrémité de l'organe de traction (39) et que ce dernier coopère avec un galet de tension (43) commandé par le vérin de commande (41), tandis qu'une came (40) est solidaire du châssis (1).

5. Chariot élévateur, selon la revendication 4, caractérisé par le fait que la came (40) est montée à rotation autour de l'axe de réaction (45) fixé au châssis (1) et que la came (40) porte une mortaise (46) qui reçoit avec jeu un tenon (38) porté par l'organe de traction (39).

6. Chariot élévateur, selon la revendication 5, caractérisé par le fait que l'effort communiqué par l'organe de traction (39) est sensiblement perpendiculaire au mât (19).

7. Chariot élévateur, selon l'une quelconque des revendications 1 à 3, caractérisé par le fait que le mât (19) est disposé entre deux guides latéraux (G), constitués par deux tôles verticales solidaires de longerons latéraux (5, 6) du chariot et des montants avant (11) du châssis.

8. Chariot élévateur, selon la revendication 1, caractérisé par le fait que la bielle de positionnement (28) du plateau porte-charge (20) est associée à un moyen de règlage de la longueur de ladite bielle (28), coopérant à la rotation du plateau porte-charge (20) autour de son axe d'articulation (24), porté par le mât (19).

9. Chariot élévateur, selon la revendication 1 ou 8, caractérisé par le fait que la bielle de positionnement (28) porte un cadre de protection d'un additionnel, pare-chocs ou pare- chutes de protection d'un conducteur du chariot.

## Claims

1. A lift truck of the type comprising a chassis (1), a mast (19) which can be raised with respect to the chassis (1), an actuating jack (41) for raising and lowering the mast (19), a load-carrier platform (20) which is fixed with respect to the mast (19), a pivot axis (25) which is carried by the base of the mast (19) and which is fixed with respect to a movable slide member (26) which is guided horizontally in the lower part of the chassis (1), characterised in that the slide member (26) carries the pivot axis (30) of a positioning link (28) for the load-carrier platform (20) and that a support link (32) whose length is equal to half the distance between the pivot axis (25) pivoting the mast (19) to the slide member (26) and the pivot axis (24) pivoting the load-carrier platform (20) to the mast (19) is respectively pivoted to the mast (19) and to the lower part of the chassis (1) forwardly of the slide member (26).

2. A lift truck according to claim 1 characterised in that the slide member (26) is guided on a guide track which is formed by lateral longitudinal members (5, 6) of the truck.

3. A lift truck according to claim 1 or claim 2 characterised in that the mast (19) carries the anchorage (37) of a traction member (39) which co-operates with a reaction axis (45) fixed to the chassis (1), under the action of the actuating jack (41).

4. A lift truck according to claim 3 characterised in that the body of the actuating jack (41) carries the anchorage of one end of the traction member (39) and that the latter co-operates with a tension roller (43) which is actuated by the actuating jack (41), while a cam (40) is fixed with respect to the chassis (1).

5. A lift truck according to claim 4 characterised in that the cam (40) is mounted rotatably about the reaction axis (45) which is fixed to the chassis (1) and that the cam (40) is provided with a mortise slot (46) which receives with clearance a tenon member (38) carried by the traction member (39).

6. A lift truck according to claim 5 characterised in that the force imparted by the traction member (39) is substantial perpendicular to the mast (19).

7. A lift truck according to any one of claims 1 to 3 characterised in that the mast (19) is disposed between two lateral guides (G) formed by two vertical plate members which are fixed with respect to lateral longitudinal members (5, 6) and the front uprights (11) of the chassis.

8. A lift truck according to claim 1 characterised in that the positioning link (28) for the load-carrier platform (20) is associated with a means for adjusting the length of said link (28), co-operating in rotary movement of the load-carrier platform (20) about its pivot axis (24) carried by the mast (19).

9. A lift truck according to claim 1 or claim 8 characterised in that the positioning link (28) carries an additional protection frame for protecting a driver of the truck from bumps or falling material.

## Patentansprüche

1. Hubstapler mit einem Rahmen (1), einem relativ zum Rahmen (1) schwenkbaren Hubmast (19), einem Stellzylinder (41) für das Anheben und Absenken des Hubmastes (19), einer mit dem Hubmast (19) verbundenen Lastenplattform (20), einer vom Fußteil des Mastes (19) getragenen Gelenkachse (25), welche mit einem Schlitten (26) verbunden ist, des in horizontaler Richtung beweglich im unteren Teil des Rahmens (1) geführt ist, dadurch gekennzeichnet, daß der Schlitten (26) die Gelenkachse (30) einer Leitstange (28) der Lastenplattform (20) trägt und daß eine Stützstange (32), deren Länge gleich dem halben Abstand ist, der die Gelenkachse (25) des Hubmastes (19) am Schlitten (26) von der Gelenkachse (24) der Lastenplattform (20) am Hubmast (19) trennt, am Hubmast (19) und am unteren Teil des Rahmens (1) und vor dem Schlitten (26) angelenkt ist.

2. Hubstapler nach Anspruch 1, dadurch gekennzeichnet, daß der Schlitten (26) auf einem Führungsweg geführt ist, der von seitlichen Holmen (5, 6) des Staplers gebildet ist.

3. Hubstapler nach einem der Ansprüche 1 oder 2, dadurch gekennzeichnet, daß der Hubmast (19) die Verankerung (37) einer Zugvorrichtung (39) trägt, die mit einer am Rahmen (1) befestigten Gegenachse (45) unter der Wirkung des Stellzylinders (41) zusammenwirkt.

4. Hubstapler nach Anspruch 3, dadurch gekennzeichnet, daß die Außenhülle des Stellzylinder (41) die Verankerung eines Endes der Zugvorrichung (39) trägt und daß letztere mit einer vom Stellzylinder (41) beaufschlagten Zugrolle (43) zusammenwirkt, wobei ein Nocken (40) mit dem Rahmen (1) verbinden ist.

5. Hubstapler nach Anspruch 4, dadurch gekennzeichnet, daß der Nocken (40) drehbar um die am Rahmen (1) befestigte Gegenachse (45) gelagert ist und daß der Nocken (40) eine Aussparung (46) aufweist, in die ein von der Zugvorrichtung (39) getragener Zapfen (38) mit Spiel eingreift.

6. Hubstapler nach Anspruch 5, dadurch gekennzeichnet, daß die von der Zugvorrichtung (39) ausgeübte Kraft im wesentlichen senkrecht am Hubmast (19) angreift.

7. Hubstapler nach einem der Ansprüche 1 bis 3, dadurch gekennzeichnet, daß der Hubmast (19) zwischen zwei seitlichen Führungsteilen (G) angeordnet ist, die aus senkrechten Blechen bestehen, welche mit den seitlichen Holmen (5, 6) des Staplers und mit den Vörderstützen (11) des Rahmens verbunden sind.

8. Hubstapler nach Anspruch T, dadurch gekennzeichnet, daß die Leitstange (28) der Lastenplattform (20) mit einer Einstellvorrichtung für die Länge der Stange (28) verbunden ist, die mit der Drehung der Lastenplattform (20) um ihre vom Hubmast (19) getragene Gelenkachse (24) zusammenwirkt.

9. Hubstapler nach Ansprüchen 1 oder 8, dadurch gekennzeichnet, daß die Leitstange (28) mit einem zusätzlichen Schutzrahmen oder einer Schutzstange für den Fahrer des Staplers versehen ist.
